# EUROPÄISCHE PATENTSCHRIFT

(11) **EP 2 816 302 B1**
(45) Veröffentlichungstag und Bekanntmachung des Hinweises auf die Patenterteilung: **29.11.2017**
(21) Anmeldenummer: 14171527.6
(22) Anmeldetag: 06.06.2014
(51) Int. Cl.: F25D 23/00

(54) **Kältegerät mit einem Abstandshalter**
Refrigeration device with a spacer
Appareil frigorifique doté d'une entretoise

(30) Priorität: 19.06.2013 DE 102013211470
(43) Veröffentlichungstag der Anmeldung: 24.12.2014
(73) Patentinhaber: BSH Hausgeräte GmbH, 81739 München (DE)
(72) Erfinder: Fähnle, Elmar, 89275 Elchingen (DE); Krapp, Michael, 89564 Nattheim (DE); Yilmaz, Selcuk, 89522 Heidenheim (DE)

(56) Entgegenhaltungen:
- EP-A2- 2 455 692
- DE-A1-102011 004 593
- JP-A- H0 719 707
- JP-A- H07 139 871
- JP-A- H07 260 330
- JP-U- S62 198 477
- US-A1- 2009 166 361

## Beschreibung

Die vorliegende Erfindung betrifft ein Kältegerät mit einem Abstandshalter zum Beabstanden einer Rückseite des Kältegerätes von einer Wand.

Um einen Wärmeaustausch und eine Zirkulation von Luft eines rückseitigen Verflüssigers sicherzustellen, werden Kältegeräte in einem Abstand zu einer Wand aufgestellt. Damit ein gewisser Mindestabstand beim Aufstellen nicht unterschritten wird, können Kältegeräte einen oder mehrere Abstandhalter zum Beabstanden der Rückseite des Kältegerätes von einer Wand umfassen. Die Abstandshalter werden aufwendig in einem eigens dafür vorgesehenen Produktionsschritt an der Rückseite des Kältegerätes montiert. Danach behindern die aus der Rückseite hervorstehenden Abstandshalter den Transport des Kältegerätes, beispielsweise auf einem Förderband.

DE 10 2011 004593 A1 betrifft ein Kältegerät, insbesondere Haushaltskältegerät, mit einem eine Lagerkammer umschließenden Gehäuse und einem beabstandet von einer Rückseite des Gehäuses angeordneten, an dem Gehäuse über wenigstens einen Verflüssigerhalter befestigten Verflüssiger und mit wenigstens einem zur Anbringung an der Rückseite vorgesehenen Wandabstandhalter. Gemäß einem ersten Ausführungsbeispiel der DE 10 2011 004593 A1 ist vorgesehen, dass der Wandabstandshalter im Wesentlichen die Form einer rechtwinkligen Platte aufweist, wobei eine Verbindung zwischen Wandabstandshalter und Verflüssigerhalter in Form einer Sollbruchstelle vorgesehen sein kann.

EP 2 455 692 A2 betrifft ein Kältegerät, insbesondere ein Haushaltskältegerät, umfassend eine Rückwand, einen Verflüssiger sowie zumindest einen Abstandshalter zum Definieren eines Abstandes zwischen der Rückwand und einer Gebäudewand, wobei der Abstandshalter mittels eines Gelenkes zwischen einer Abstandsposition und einer Parkposition verschwenkt werden kann und in der Parkposition nicht über den Verflüssiger hervorsteht.

JP-S62 196477 U offenbart ein Haushaltskältegerät mit einem Abstandhalter, der aus der Rückseite des Kältegerätes heraus ausklappbar ist.

Es ist die der Erfindung zugrundeliegende Aufgabe, ein Kältegerät anzugeben, bei dem der Abstandshalter leicht angebracht werden kann und weitere Produktionsschritte des Kältegerätes nicht behindert.

Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem ersten Aspekt der Erfindung wird die Aufgabe durch ein Kältegerät mit einem Abstandhalter zum Beabstanden einer Rückseite des Kältegerätes von einer Wand gelöst, bei dem der Abstandshalter aus der Rückseite des Kältegerätes ausklappbar ist. Das Kältegerät umfasst ein Scharnier zum drehbaren Lagern des Abstandhalters. Der Abstandhalter ist beispielsweise derart angeordnet, dass der Abstandshalter vollständig in der Rückseite des Kältegerätes versenkt werden kann. Dadurch wird beispielsweise der technische Vorteil erreicht, dass der eingeklappte Abstandshalter den Transport des Kältegerätes nicht behindert und ein hoher Grad an Automatisierbarkeit in der Produktion erreicht wird.

Erfindungsgemäß umfasst das Kältegerät eine brechbare Halterippe zum Halten des Abstandshalters in einem eingeklappten Zustand. Dadurch wird beispielsweise der technische Vorteil erreicht, dass der Abstandshalter solange in seiner eingeklappten Position gehalten wird, bis die Halterippe getrennt wird.
Unter einem Kältegerät wird insbesondere ein Haushaltskältegerät verstanden, also ein Kältegerät, das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination, eine Gefriertruhe oder ein Weinkühlschrank.

In einer vorteilhaften Ausführungsform des Kältegerätes ist der Abstandshalter in einer Schäumtraverse des Kältegerätes angeordnet. Dadurch wird beispielsweise der technische Vorteil erreicht, dass die Abstandshalter gleichzeitig mit den Einsetzten der Schäumtraverse montiert werden und in einem Maschinenraum unterhalb der Schäumtraverse aufgenommen werden können, um von dort aus ausgeklappt zu werden.

In einer weiteren vorteilhaften Ausführungsform des Kältegerätes ist der Abstandshalter integraler Teil der Schäumtraverse. Dadurch wird beispielsweise der technische Vorteil erreicht, dass sich die Herstellung des Kältegerätes vereinfacht.

In einer weiteren vorteilhaften Ausführungsform des Kältegerätes ist der Abstandshalter mit einem Filmscharnier an der Schäumtraverse drehbar gelagert. Dadurch wird beispielsweise der technische Vorteil erreicht, dass mit einfachen Mitteln eine zuverlässige drehbare Lagerung des Abstandhalters erreicht wird.

In einer weiteren vorteilhaften Ausführungsform des Kältegerätes ist das Filmscharnier gegenüber der Rückseite nach Innen versetzt. Dadurch wird beispielsweise der technische Vorteil erreicht, dass der Abstandshalter im eingeklappten Zustand sich im Inneren des Kältegerätes befindet und das Filmscharnier vor Beschädigungen geschützt ist.

In einer weiteren vorteilhaften Ausführungsform des Kältegerätes umfasst das Kältegerät ein Rastmittel zum Einrasten des ausgeklappten Abstandshalters. Dadurch wird beispielsweise der technische Vorteil erreicht, dass der Abstandshalter in seiner ausgeklappten Position verbleibt.

In einer weiteren vorteilhaften Ausführungsform des Kältegerätes umfasst der Abstandshalter eine seitlich angeordnete Rastnase zum Einrasten in einer Rastöffnung.

Dadurch wird beispielsweise der technische Vorteil erreicht, dass auf einfache Weise in Rastmittel gebildet wird.

In einer weiteren vorteilhaften Ausführungsform des Kältegerätes umfasst der Abstandshalter einen umlaufenden Verstärkungsrand. Dadurch wird beispielsweise der technische Vorteil erreicht, dass die Stabilität des Abstandshalters mit einem geringen Materialeinsatz erhöht wird.

In einer weiteren vorteilhaften Ausführungsform des Kältegerätes ist der Abstandhalter L-förmig. Dadurch wird beispielsweise der technische Vorteil erreicht, dass eine besonders geeignete Form zum Einklappen und zum Bilden eines Abstands verwendet wird.

In einer weiteren vorteilhaften Ausführungsform des Kältegerätes ist der Abstandshalter von einer Unterseite des Kältegerätes her betätigbar. Dadurch wird beispielsweise der technische Vorteil erreicht, dass in einem Produktionsprozess von der Unterseite des Kältegerätes her der Abstandshalter nach außen geklappt werden kann.

In einer weiteren vorteilhaften Ausführungsform des Kältegerätes umfasst der Abstandshalter eine Halterung für einen Verflüssiger. Dadurch wird beispielsweise der technische Vorteil erreicht, dass auf ein zusätzliches Teil zur Befestigung des Verflüssigers verzichtet werden kann.

In einer weiteren vorteilhaften Ausführungsform des Kältegerätes umfasst das Kältegerät einen rechten ausklappbaren Abstandhalter und einen linken ausklappbaren Abstandhalter. Dadurch wird beispielsweise der technische Vorteil erreicht, dass das Kältegerätes durch die Abstandselemente parallel zu einer Wand ausgerichtet werden kann.

Gemäß einem zweiten Aspekt der Erfindung wird die Aufgabe durch ein Verfahren zum Herstellen des Kältegerätes gelöst, das den Schritt eines Ausklappens eines eingeklappten Abstandshalters nach dem ersten Aspekt umfasst.

In einer vorteilhaften Ausführungsform des Verfahrens umfasst das Verfahren den Schritt eines linearen Ausfahrens einer Montageeinrichtung zum Ausklappen des Abstandshalters. Dadurch wird beispielsweise der technische Vorteil erreicht, dass Das Ausklappen des Abstandhalters auf einfache Weise durchgeführt wird.

Ausführungsbeispiele der Erfindung sind in den Zeichnungen dargestellt und werden im Folgenden näher beschrieben.

Es zeigen:
- Fig. 1: eine schematische Ansicht eines Kältegerätes;
- Fig. 2: eine Ansicht einer Rückseite des Kältegerätes;
- Fig. 3: einen Abstandhalter in unterschiedlichen Klappzuständen;
- Fig. 4: das Kältegerät in horizontaler Lage auf einer Fördereinrichtung mit eingeklapptem Abstandshalter;
- Fig. 5: das Kältegerät in vertikaler Lage auf der Fördereinrichtung mit ausgefahrener Montageeinrichtung;
- Fig. 6: das Kältegerät in vertikaler Lage auf der Fördereinrichtung mit ausgefahrener Montageeinrichtung und ausgeklapptem Abstandshalter; und
- Fig. 7: das Kältegerät in vertikaler Lage auf der Fördereinrichtung mit eingefahrener Montageeinrichtung und ausgeklapptem Abstandshalter.

Fig. 1 zeigt einen Kühlschrank stellvertretend für ein Kältegerät 100 mit einer oberen Kühlschranktür und einer unteren Kühlschranktür. Der Kühlschrank dient beispielsweise zur Kühlung von Lebensmitteln und umfasst einen Kältemittelkreislauf mit einem Verdampfer, einem Verdichter, einem Verflüssiger und einem Drosselorgan. Der Verdampfer ist ein Wärmeaustauscher, in dem nach der Expansion das flüssige Kältemittel durch Wärmeaufnahme von dem zu kühlenden Medium, d.h. der Luft im Inneren des Kühlschranks, verdampft wird.

Der Verdichter ist ein mechanisch betriebenes Bauteil, das Kältemitteldampf vom Verdampfer absaugt und bei einem höheren Druck zum Verflüssiger ausstößt. Der Verflüssiger ist ein Wärmeaustauscher, in dem nach der Kompression das verdampfte Kältemittel durch Wärmeabgabe an ein äußeres Kühlmedium, d.h. die Umgebungsluft, verflüssigt wird. Das Drosselorgan ist eine Vorrichtung zur ständigen Verminderung des Druckes durch Querschnittsverengung.

Das Kältemittel ist ein Fluid, das für die Wärmeübertragung in dem kälteerzeugenden System verwendet wird, das bei niedrigen Temperaturen und niedrigem Druck des Fluids Wärme aufnimmt und bei höherer Temperatur und höherem Druck des Fluids Wärme abgibt, wobei üblicherweise Zustandsänderungen des Fluids inbegriffen sind.

Fig. 2 zeigt eine Ansicht einer Rückseite 105 des Kältegerätes 100. Der nicht gezeigte Verflüssiger wird an der Rückseite 105 des Kältegerätes 100 angeordnet. Um einen ausreichenden Wärmeaustausch mit dem Verflüssiger zu gewährleiten, wird das Kältegerät 100 in einem Abstand zu einer Wand aufgestellt, wie beispielweise einer Zimmerwand.

Das Kältegerät 100 weist eine Schäumtraverse 107 auf, die mit ihren Enden mit den Seitenwänden 123 verbunden ist und den Maschineraum 125 nach oben hin abschließt. Bei Ausschäumen des Kältegerätes 100 verhindert die Schäumtraverse 107, dass der Schaum in den Maschinenraum 125 eindringt. Die Schäumtraverse 107 ist eine Querstrebe zwischen den Seitenwänden 123 des Kältegerätes 100. Die Schäumtraverse 107 ist beispielsweise durch ein Kunststoffformteil gebildet.

Um einen Minimalabstand zwischen der Rückseite 105 des Kältegerätes 100 und der Wand aufrechtzuerhalten, weist das Kältegerät 100 zwei Abstandshalter 103 auf. Die Abstandshalter 103 sind einklappbar an der Schäumtraverse 107 befestigt. Im eingeklappten Zustand befinden sich die Abstandshalter 103 vollständig im Inneren des Maschinenraums 125 an der Rückseite 105 des Kältegerätes 100, so dass diese nicht aus der Rückseite 105 des Kältegerätes 100 hervorstehen. Dadurch wird erreicht, dass die Abstandshalter 103 den Transport des Kältegerätes 100 nicht behindern. Während dem horizontalen Transport auf einem Montageband sind die Abstandshalter 103 eingeklappt, so dass dieser keine Störkontur für die Fördertechnik darstellen. Statt auf einer Schäumtraverse 107 können die Anstandshalter 103 auch an jedem anderen geeigneten Ort des Kältegerätes 100 vorgesehen sein.

Vor dem Aufstellen oder während einem sich anschließenden Produktionsprozess werden die Abstandhalter 103 ausgeklappt, so dass diese in der Lage sind, einen vorgegebenen Abstand der Rückseite 105 des Kältegerätes 100 aufrecht zu erhalten.

Fig. 3 zeigt einen Abstandhalter 103 in unterschiedlichen Klappzuständen in Querschnittsdarstellung (links) und in perspektivischer Darstellung (rechts) bei einer Montagebewegung. In der oberen Figur befindet sich der Abstandshalter 103 im eingeklappten Zustand. Im eingeklappten Zustand ragt der Abstandshalter 103 nicht aus der Rückseite 105 hervor und befindet sich innerhalb eines Maschinenraums. In der unteren Figur befindet sich der Abstandshalter 103 im ausgeklappten Zustand. Im ausgeklappten Zustand ragt der Abstandshalter 103 aus der Rückseite 105 hervor, so dass dieser einen Abstand aufrechterhalten kann.

Die Abstandshalter 103 sind mittels eines Filmscharniers 109 an die Schäumtraverse 107 angespritzt. Dadurch kann der Aufbau und die Montage der drehbar gelagerten Abstandshalter 103 vereinfacht werden. Das Filmscharnier 109 ist gegenüber der Rückseite 105 in Richtung nach Innen auf der Schäumtraverse 107 versetzt.

Die Abstandshalter 103 weisen eine L-Form auf, die von einem umlaufenden Verstärkungsrand 113 umgeben ist. Im ausgeklappten Zustand rastet eine seitlich angeordnete Rastnase 115 in eine Rastöffnung 117 ein, so dass die Abstandshalter 103 in dieser Position fixiert werden.

Der Abstand des Kältegerätes 100 zur Wand wird durch die geometrische Form der ausgeklappten Abstandshalter 103 bestimmt. Daneben können die Abstandshalter 103 weitere Zusatzfunktionen übernehmen, wie beispielweise als Halterung für den Verflüssiger. Dadurch können Funktionen unterschiedlicher Bauteile in einem einzigen Bauteil kombiniert werden

Die Position und die Lage der eingeklappten Abstandshalter 103 sind so gewählt, dass die Geometrie der Abstandshalter 103 keine Störkontur auf der Fördertechnik darstellt. Um die Abstandshalter 103 beim Transport des Kältegerätes 100, bei der Montage und bei einem Befördern auf einer Fördereinrichtung zu stabilisieren, sind zusätzliche Halterippen oder Scharniere aus Kunststoff vorgesehen, die beim Aufklappen der Abstandshalter 103 brechen oder abreißen.

Fig. 4 zeigt ein Kältegerät 100 in horizontaler Lage auf einer Fördereinrichtung 119 mit eingeklapptem Abstandshalter 103. In dieser Lage befindet sich das Kältegerät 100 nach dem Einschäumprozess der Innenbehälter.

Solange das Kältegerät 100 horizontal auf der Fördereinrichtung 119 befördert wird, befinden sich die Abstandshalter 103 in der eingeklappten Position. Da die Abstandshalter 103 integraler Bestandteil der Schäumtraverse 107 sind, verringert sich die Anzahl der zu montierenden Teile am Montageband.

Fig. 5 zeigt das aufgestellte Kältegerät 100 in vertikaler Lage auf der Fördereinrichtung 119 mit ausgefahrener Montageeinrichtung 121. Durch die Vorwärtsbewegung auf der Fördereinrichtung 119 wird das Kältegerät 100 aufgestellt. Während dieses Aufstellvorgangs erfolgt die Ausklappmontage der Abstandshalter 103.

Die Montageeinrichtung 121 dient zum Umlegen der eingeklappten Abstandshalter 103. Nach einem Ändern der Förderrichtung in die Vertikale, d.h. dem Aufstellen des Gerätes, wird ein Stab 127 der Montageinrichtung 121 von unten durch die Fördereinrichtung 119 in den Maschinenraum 125 gefahren. Der Stab 127 wird beispielsweise elektromotorisch oder pneumatisch betrieben.

Fig. 6 zeigt das aufgestellte Kältegerät 100 in vertikaler Lage auf der Fördereinrichtung 119 mit ausgefahrener Montageeinrichtung 121. Die Montageeinrichtung 121 drückt mittels des Stabes 127 den ausgeklapptem Abstandshalter 103 in die Endlage, im der der Abstandshalter 103 mittels der Rastverbindung einrastet. Die Fixierung in der Endposition stellt einen Formschluss dar.

Fig. 7 zeigt das Kältegerät 100 in vertikaler Lage auf der Fördereinrichtung 119 mit eingefahrener Montageeinrichtung 121 und ausgeklapptem Abstandshalter 103. Der Stab 127 befindet sich in einer zurückgezogenen, eingefahrenen Position. Danach erfolgt ein vertikaler Transport des Kältegerätes 100 auf Fördereinrichtung 119.

Dieser Vorgang stellt eine Automatisierung dar, der die Montage des Abstandshalters 103 vereinfacht. Alternativ können die Abstandshalter 103 auch manuell von Hand umgelegt, beispielsweise bei Ausfall der Anlage. Optional sind bei Bedarf auch Schrauben verwendbar. Die konstruktive Auslegung der Abstandshalter 103 erlaubt eine automatisierte Montage, so dass Montagezeit eingespart werden kann.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

- 100: Kältegerät
- 103: Abstandshalter
- 105: Rückseite
- 107: Schäumtraverse
- 109: Filmscharnier
- 111: Unterseite
- 113: Verstärkungsrand
- 115: Rastnase
- 117: Rastöffnung
- 119: Fördereinrichtung
- 121: Montageeinrichtung
- 123: Seitenwand
- 125: Maschinenraum
- 127: Stab

## Patentansprüche

1. Kältegerät (100) mit einem Abstandhalter (103) zum Beabstanden einer Rückseite (105) des Kältegerätes (100) von einer Wand, wobei der Abstandshalter (103) aus der Rückseite (105) des Kältegerätes (100) heraus ausklappbar ist und wobei das Kältegerät (100) ein Scharnier zum drehbaren Lagern des Abstandshalters (103) aufweist, **dadurch gekennzeichnet, dass** das Kältegerät (100) eine brechbare Halterippe zum Halten des Abstandshalters (103) in einem eingeklappten Zustand umfasst.

2. Kältegerät (100) nach Anspruch 1, **dadurch gekennzeichnet, dass** der Abstandshalter (103) in einer Schäumtraverse (107) des Kältegerätes (100) angeordnet ist.

3. Kältegerät (100) nach Anspruch 2, **dadurch gekennzeichnet, dass** der Abstandshalter (103) integraler Teil einer Schäumtraverse (107) ist.

4. Kältegerät (100) nach einem der Ansprüche 2 oder 3, **dadurch gekennzeichnet, dass** der Abstandshalter (103) mit einem Filmscharnier (109) an der Schäumtraverse (107) drehbar gelagert ist.

5. Kältegerät (100) nach Anspruch 4, **dadurch gekennzeichnet, dass** das Filmscharnier (109) gegenüber der Rückseite (105) nach Innen versetzt ist

6. Kältegerät (100) nach einem der vorangehenden Ansprüche, **dadurch gekennzeichnet, dass** das Kältegerät (100) ein Rastmittel zum Einrasten des ausgeklappten Abstandshalters (103) umfasst.

7. Kältegerät (100) nach einem der vorangehenden Ansprüche, **dadurch gekennzeichnet, dass** der Abstandshalter (103) eine seitlich angeordnete Rastnase (115) zum Einrasten in einer Rastöffnung (117) umfasst.

8. Kältegerät (100) nach einem der vorangehenden Ansprüche, **dadurch gekennzeichnet, dass** der Abstandshalter (103) einen umlaufenden Verstärkungsrand (113) umfasst.

9. Kältegerät (100) nach einem der vorangehenden Ansprüche, **dadurch gekennzeichnet, dass** der Abstandhalter (103) L-förmig ist.

10. Kältegerät (100) nach einem der vorangehenden Ansprüche, **dadurch gekennzeichnet, dass** der Abstandshalter (103) von einer Unterseite (111) des Kältegerätes (100) her betätigbar ist.

11. Kältegerät (100) nach einem der vorangehenden Ansprüche, **dadurch gekennzeichnet, dass** der Abstandshalter (103) eine Halterung für einen Verflüssiger umfasst.

12. Kältegerät (100) nach einem der vorangehenden Ansprüche, **dadurch gekennzeichnet, dass** das Kältegerät einen rechten ausklappbaren Abstandhalter (103) und einen linken ausklappbaren Abstandhalter (103) umfasst.

13. Verfahren zum Herstellen eines Kältegerätes (100) nach einem der Ansprüche 1 bis 12, **dadurch gekennzeichnet, dass** das Verfahren den Schritt eines Ausklappens des eingeklappten Abstandshalters (103) umfasst.

14. Verfahren nach Anspruch 13, **dadurch gekennzeichnet, dass** das Verfahren den Schritt eines linearen Ausfahrens einer Montageeinrichtung (121) zum Ausklappen des Abstandshalters (103) umfasst.

## Claims

1. Refrigeration appliance (100) with a spacer (103) for spacing a rear side (105) of the refrigeration appliance (100) from a wall, wherein the spacer (103) can be folded out from the rear side (105) of the refrigeration appliance (100) and wherein the refrigeration appliance (100) has a hinge for pivotably mounting the spacer (103), **characterised in that** the refrigeration appliance (100) comprises a breakable retaining rib for retaining the spacer (103) in a folded-in state.

2. Refrigeration appliance (100) according to claim 1, **characterised in that** the spacer (103) is arranged in a foam cross member (107) of the refrigeration appliance (100).

3. Refrigeration appliance (100) according to claim 2, **characterised in that** the spacer (103) is an integrated part of a foam cross member (107).

4. Refrigeration appliance (100) according to one of claims 2 or 3, **characterised in that** the spacer (103) is mounted in a rotatable manner to the foam cross member (107) with a film hinge (109).

5. Refrigeration appliance (100) according to claim 4, **characterised in that** the film hinge (109) is shifted inwards towards the rear side (105).

6. Refrigeration appliance (100) according to one of the preceding claims, **characterised in that** the refrigeration appliance (100) comprises a latching means for latching into the folded-out spacer (103).

7. Refrigeration appliance (100) according to one of the preceding claims, **characterised in that** the spacer (103) comprises a laterally arranged latching lug (115) for latching into a latching opening (117).

8. Refrigeration appliance (100) according to one of the preceding claims, **characterised in that** the spacer (103) comprises a circumferential reinforcement rim (113).

9. Refrigeration appliance (100) according to one of the preceding claims, **characterised in that** the spacer (103) is L-shaped.

10. Refrigeration appliance (100) according to one of the preceding claims, **characterised in that** the spacer (103) can be operated from an underside (111) of the refrigeration appliance (100).

11. Refrigeration appliance (100) according to one of the preceding claims, **characterised in that** the spacer (103) comprises a bracket for a condenser.

12. Refrigeration appliance (100) according to one of the preceding claims, **characterised in that** the refrigeration appliance comprises a right fold-out spacer (103) and a left fold-out spacer (103).

13. Method for manufacturing a refrigeration appliance (100) according to one of claims 1 to 12, **characterised in that** the method comprises the step of folding out the folded-in spacer (103).

14. Method according to claim 13, **characterised in that** the method comprises the step of a linear extension of an assembly facility (121) for folding out the spacer (103).

## Revendications

1. Appareil frigorifique (100) doté d'une entretoise (103) destinée à écarter d'un mur une face arrière (105) de l'appareil frigorifique (100), l'entretoise (103) pouvant se déplier hors de la face arrière (105) de l'appareil frigorifique (100) et l'appareil frigorifique (100) étant pourvu d'une charnière pour le montage rotatif de l'entretoise (103), **caractérisé en ce que** l'appareil frigorifique (100) comprend une nervure de maintien cassable pour maintenir l'entretoise (103) dans un état replié.

2. Appareil frigorifique (100) selon la revendication 1, **caractérisé en ce que** l'entretoise (103) est disposée dans une traverse moussée (107) de l'appareil frigorifique (100).

3. Appareil frigorifique (100) selon la revendication 2, **caractérisé en ce que** l'entretoise (103) fait partie intégrante d'une traverse moussée (107).

4. Appareil frigorifique (100) selon l'une des revendications 2 ou 3, **caractérisé en ce que** l'entretoise (103) est montée de manière rotative sur la traverse moussée (107) au moyen d'une charnière pelliculaire (109).

5. Appareil frigorifique (100) selon la revendication 4, **caractérisé en ce que** la charnière pelliculaire (109) est décalée vers l'intérieur par rapport à la face arrière (105).

6. Appareil frigorifique (100) selon l'une des revendications précédentes, **caractérisé en ce que** l'appareil frigorifique (100) comprend un dispositif d'encliquetage pour bloquer l'entretoise (103) dépliée.

7. Appareil frigorifique (100) selon l'une des revendications précédentes, **caractérisé en ce que** l'entretoise (103) comprend un bec d'encliquetage (115) disposé latéralement, destiné à s'encliqueter dans une ouverture d'encliquetage (117).

8. Appareil frigorifique (100) selon l'une des revendications précédentes, **caractérisé en ce que** l'entretoise (103) comprend un bord de renfort (113) faisant le tour.

9. Appareil frigorifique (100) selon l'une des revendications précédentes, **caractérisé en ce que** l'entretoise (103) est en forme de L.

10. Appareil frigorifique (100) selon l'une des revendications précédentes, **caractérisé en ce que** l'entretoise (103) peut être actionnée depuis une face inférieure (111) de l'appareil frigorifique (100).

11. Appareil frigorifique (100) selon l'une des revendications précédentes, **caractérisé en ce que** l'entretoise (103) comprend une fixation pour un condenseur.

12. Appareil frigorifique (100) selon l'une des revendications précédentes, **caractérisé en ce que** l'appareil frigorifique comprend une entretoise (103) dépliable droite et une entretoise (103) dépliable gauche.

13. Procédé de fabrication d'un appareil frigorifique (100) selon l'une des revendications 1 à 12, **caractérisé en ce que** le procédé comprend l'étape de dépliage de l'entretoise (103) repliée.

14. Procédé selon la revendication 13, **caractérisé en ce que** le procédé comprend l'étape de déploiement linéaire d'un dispositif de montage (121) pour déplier l'entretoise (103).
